# EUROPÄISCHE PATENTSCHRIFT

(11) **EP 0 482 399 B1**
(45) Veröffentlichungstag und Bekanntmachung des Hinweises auf die Patenterteilung: **24.05.1995**
(21) Anmeldenummer: 91116912.6
(22) Anmeldetag: 04.10.1991
(51) Int. Cl.: B65H 5/30

(54) **Vorrichtung zum Öffnen und zum gespreizten Übergeben von Falzprodukten**
Device for opening and delivering in spread condition folded products
Dispositif pour ouvrir et délivrer en position ouverte des produits pliés

(30) Priorität: 24.10.1990 DE 4033759
(43) Veröffentlichungstag der Anmeldung: 29.04.1992
(73) Patentinhaber: M.A.N.-ROLAND Druckmaschinen Aktiengesellschaft, 63012 Offenbach (DE)
(72) Erfinder: Petersen, Godber, W-8900 Augsburg 1 (DE)

(56) Entgegenhaltungen:
- EP-A- 0 250 758
- EP-A- 0 250 771
- CH-A- 667 859
- US-A- 3 269 720
- US-A- 3 420 516

## Beschreibung

Die Erfindung betrifft eine Vorrichtung zum Öffnen und zum gespreizten Obergeben von über eine Bandleitung zugeführten Falzprodukten mit einer Einrichtung zum Einführen von Trennelementen jeweils in den schlaufenförmigen Bereich des nicht vollständig durchgefalzten Falzrückens.

Aus der EP 0 250 758 A1 ist eine Falz- und Transportvorrichtung bekannt, bei der der Falz sich nicht vollständig über die Länge bzw. Breite des zu falzenden Exemplares erstreckt, so daß sich an einer Seite der Falzprodukte jeweils eine Schlaufe bildet, in die von der Seite her Zungen einführbar sind, um die Produkte ohne Überfalz wieder öffnen zu können. Mit den aus dieser Schrift bekannten Mitteln ist es jedoch nicht möglich, geschuppte, beispielsweise auf einer Bandleitung ankommende Falzexemplare zu öffnen und in gespreizter Form einem nachgeordneten Transport- oder Speichersystem, beispielsweise einer Zick-Zackstruktur, zuzuleiten.

Des weiteren ist es auch aus der EP 0 169 490 A1 bekannt, mit Hilfe eines Öffnungszylinders gefalzte Bogen oder Bogenpakete am vorauslaufenden Falzrücken durch Vorgreifer aufzunehmen, um anschließend mit Hilfe von Rückgreifern den Überfalz zu erfassen und den Bogen mit Hilfe von Fliehkräften zu öffnen. Nachteilig ist es hierbei jedoch, daß infolge des benötigten Überfalzes für den Öffnungsvorgang ein erhöhter Papierverbrauch auftritt. Letztlich ist in der deutschen Patentschrift 36 21 822 eine Transportvorrichtung für Falzprodukte beschrieben, zu der parallel ein Riemen oder eine Kette läuft, an der seitlich in den Falzbogen vor dem Falzklappenzylinder eintauchende Finger vorgesehen sind, die an der Falzproduktübernahmestelle durch einen von der relativ langen Transportvorrichtung wegführenden Weg das Falzprodukt einseitig öffnet. Auch mit dieser Vorrichtung ist es nicht möglich, schuppenförmig transportierte Falzprodukte zu spreizen und in gespreizter Form einem nachfolgenden System zuzuführen.

Aufgabe der Erfindung ist die Schaffung einer Vorrichtung, mit der in Schuppenform transportierte Falzprodukte geöffnet, d.h. gespreizt, werden, um diese in gespreizter Form einem nachfolgenden Transport- oder Speichersystem, beispielsweise einer sich bewegenden Zick-Zack-Struktur zuführen zu können.

Diese Aufgabe wird durch die Anwendung der Merkmale des kennzeichnenden Teils des Anspruchs 1 gelöst. Weiterbildungen der Erfindung ergeben sich aus den Unteransprüchen und aus der Beschreibung in Verbindung mit den Zeichnungen. Diese zeigen:
- Fig. 1: eine Gesamtansicht eines ersten Ausführungsbeispiels der erfindungsgemäßen Vorrichtung;
- Fig. 2 bis 4: vergrößerte Ausschnitte aus dem Ausführungsbeispiel gemäß Fig. 1;
- Fig. 5: einen Schnitt entlang der Linie I-I der Fig. 3;
- Fig. 6: einen Schnitt entlang der Linie II-II der Fig. 5;
- Fig. 7: einen Schnitt entlang der Linie III-III der Fig. 1;
- Fig. 8: eine Ansicht in Richtung des Pfeiles IV der Fig. 3 und
- Fig. 9: eine Ansicht in Richtung des Pfeiles V der Fig. 5 auf einen Greifer.

Durch die Möglichkeit, geschuppt zugeführte Falzprodukte spreizen zu können, steht mehr Zeit für die einzelnen Arbeitsvorgänge zur Verfügung, da die Geschwindigkeit der Falzprodukte niedriger als bei einer ungeschuppten Produktzuführung ist. Der Schuppenstrom kann direkt einem Falzapparat entnommen werden. Besondere Vorteile der Erfindung liegen darin, daß durch die von einem Öffnungszylinder jeweils gruppenweise vorgesehenen Greifer bereits während einer Teilumdrehung des Öffnungszylinders eine Spreizung des Falzproduktes bewirken, da beginnend vom Falzrücken durch entsprechende seitliche Steuerung der Verschiebung der Greifer mehrere Greifer in kurzer Zeit in die Falzprodukte einschiebbar sind, wobei bei der gespreizten Übergabe in der gleichen Reihenfolge die Greifer wieder herausgezogen werden, d.h. daß der hinterste Greifer jeweils ein Falzprodukt bzw. die Hälfte eines Falzproduktes relativ lange am Öffnungszylinder festhält. Die Spreizung erfolgt auf kleinstem Raum, da ein kompakt bauender Zylinder anstelle relativ langer bzw. voluminöser Bänder verwendet wird.

Fig. 1 zeigt, wie beim Falzen des Falzproduktes bzw. Bogens 1 in bekannter Weise in einem Falzapparat (nicht näher bezeichnet) mit Hilfe von Falzklappen 2 bzw. 3 eines Falzklappenzylinders 4 und eines Falzmessers 5 eines Falzmesserzylinders 6 zwei Bogenhälften 7 und 8 gebildet werden. Bei diesem Falzvorgang wird der Bogen 1 vorzugsweise nicht ganz durchgefalzt, so daß an der Seite des Bogens eine Schlaufe 101 entsteht, wie in der EU-PS 0 250 758 im einzelnen beschrieben ist. Beim folgenden Transport des Bogens 1 muß darauf geachtet werden, daß diese Schlaufe 101 seitlich außerhalb der Transporteinrichtungen bleibt, so daß sie nicht zusammengedrückt wird. Durch Walzenpaare 9 und 10 bzw. 11 und 12 sowie durch Bandleitungen 13 und 14 wird der Bogen 1 in bekannter Weise in Stufen abgebremst, wie nacheinander die Positionen 1', 1'' und 1''' des Bogens 1 zeigen. In der Position 1''' liegen die Falzbogen 1 dadurch in Schuppenformation vor. Diese Schuppenbildung wird in neuartiger vorteilhafter Weise durch eine taktförmig in Pfeilrichtung 15 umlaufende Kette 16 unterstützt, deren Balken 17 einerseits durch die Lücke zwischen den Bögen in den Positionen 1' und 1'' durchtauchen und sie andererseits in der Bogenposition 1''' am Bogenende anheben, damit die Folgebögen zur Bildung der Schuppe unter die vorlaufenden geschoben werden können (Unterschuppung). Fig. 2 zeigt diesen Vorgang in einem vergrößerten Ausschnitt.

Die Falzbögen 1 kommen nun in geschuppter Form auf ein Gleitblech 18. Der nachfolgende erfindungsgemäße Greiferzylinder 100 wird nachfolgend im einzelnen beschrieben.

Wie aus den Figuren 1, 4 und 5 ersichtlich, wird die Achse 19 des Greiferzylinders 100 taktmäßig von einer Mitnehmerkette 20 mit Mitnehmern 21 über das Kettenrad 22, die Welle 23 sowie Stirnräder 24 und 25 in Pfeilrichtung 26 angetrieben. Die Mitnehmerkette 20 bewegt sich dabei in Richtung 27. Die Achse 19 ist in Stützen 28 und 29 gelagert. Auf ihr sind mit Hilfe von Klemmstücken 30, 31 und 32 Scheiben 33, 34 und 35 befestigt. In den Scheiben 34 und 35 wiederum ist eine Anzahl axial bewegbarer Stößel 36 und 37 gelagert, auf denen Zungen bzw. Greifer 38, 39, 40 und 41 sitzen. Diese Greifer 38 bis 41 liegen erfindungsgemäß jeweils als Vierergruppe spiralförmig zum Zentrum des Greiferzylinders 100 (Fig. 4) und folgen somit dem Verlauf der schuppenförmig um den Zylinder liegenden Bögen 1. Wie Fig. 5 weiter zeigt, werden die Stößel 36, 37 über Druckfedern 42 und 43 und aufgeklemmte Halter 44 und 45 gegen Axialkurvenscheiben 46 und 47 gedrückt. Die Halter 44 und 45 werden dabei von geschlitzten Stiften 48 geführt und sichern dadurch die Stößel 36, 37 gegen Verdrehung (Fig. 6).

Die Axialkurvenscheiben 46 und 47 sind über einen Kurventräger 49 drehbar auf der Achse 19 gelagert und über eine Drehmomentstütze 50 abgestützt (Fig. 3, 5 und 8). Bei Drehung des Zylinders 100 werden somit bei stillstehenden Axialkurvenscheiben 46, 47 die Stößel 36, 37 und somit die Greifer 38 bis 41 axial hin- und herbewegt. Des weiteren befinden sich am Umfang der Scheiben 33, 34 und 35 Ringe 51, 52, 53 mit daraufsitzenden vorzugsweise winkelförmigen Anschlägen 54, 55 und 56 zur Aufnahme der Falzkanten der Falzbögen 1, wodurch diese ausgerichtet werden. Die Schlaufen 101 öffnen sich dabei.

Da die Transportgeschwindigkeit der Falzbögen 1 in Richtung 57 (Fig. 3) größer ist als die Umfangsgeschwindigkeit des Greiferzylinders 100 und damit der Anschläge 54, 55 und 56, werden die Bögen 1 fest gegen die Anschläge 54 bis 56 geschoben und dabei exakt ausgerichtet. Die Bandleitung 13 ist dazu sorgfältig eingestellt, damit nicht zuviel, aber auch nicht zu wenig geschoben wird. Durch dieses Aufschieben vergrößert sich auch die Schlaufe 101 im Falzbogen 1, so daß der Greifer 38 in der in Fig. 4 gezeigten Position 38' besser zwischen die Bogenhälften dringen kann. Zudem sind alle Greifer 38 bis 41 gemäß Fig. 9 (eine Ansicht in Pfeilrichtung V der Fig. 5 ) geformt, wodurch das Eindringen, zunächst mit der Spitze 75, ebenfalls erleichtert wird. Nachfolgend können nun bei weiterer Drehung des Greiferzylinders 100 in Pfeilrichtung 26 die übrigen auf den Bogen 1 bezogenen drei Greifer 39, 40 und 41 nacheinander eindringen, wobei jeder Greifer quasi, dem anderen vorlaufend den Bogen öffnet. Gemeinsam klemmen bzw. halten sie die Bogenhälfte 8 des Bogens 1 fest am Greiferzylinder 100. Die Bögen 1 werden außerdem von der Bandleitung 58 am Zylinderumfang gehalten. In der Position 38'' (Fig. 4) gibt der erste der vier bogenbezogenen Greifer 38 bis 41 die Bogenhälfte 8 frei. Der Bogen 1 wird durch feststehende Zungen 59 und 60 ausgelenkt, so daß er sich aus den Anschlägen 54, 55 und 56 löst. Da die Greifer 39, 40 und 41 ebenfalls erst nacheinander die Bogenhälfte 8 freigeben, ergibt sich die in Fig. 4 gezeigte Öffnung der Bogenhälften 7 und 8 beim Eindringen in die Zick-Zack-Struktur 75. Diese Struktur bewegt sich auf Grund der Mitnahme durch die Mitnehmerketten 20 und 61 mit den Mitnehmern 21 in Pfeilrichtung 62. Durch die entgegengesetzte Drehrichtung 26 des Greiferzylinders 100 wird das Eindringen der Bögen 1 in die Zick-Zack-Struktur 75 beschleunigt (Fig. 4).

Diese Zick-Zack-Struktur 75 zur Aufnahme von Falzbögen 1 ist als Transport- und Speicherstruktur in der Patentschrift DE 36 21 832 eingehend beschrieben, wobei die dort auch gezeigte zweiteilige Ausführung Verwendung findet. Diese ist in der Lage, bei Auslenkung in Pfeilrichtung 63 (Fig. 7) zunächst auf der einen Seite des Bogens 1, nämlich der geöffneten (Fig. 4) mit ihren Zungen 64 und 65 zwischen die Bogenhälften 7 und 8 einzudringen. Dann wird diese Öffnung durch die Drehung der Schnecke 66 in Pfeilrichtung 67 auf die andere Seite gezogen, worauf die Struktur 75 in der Lage ist, hier ebenfalls durch eine Auslenkung in Richtung 68 mit ihren Zungen 64, 65 zwischen die Bogenhälften 7, 8 einzudringen. Dieser Vorgang ist ebenfalls in der Patentschrift DE 36 21 822 eingehend beschrieben. Auf diese Weise werden die gefalzten Bogen 1 fortlaufend abgespeichert, wonach sie jederzeit durch Auseinanderziehen der Struktur 75 geöffnet und dadurch Beilagen aufnehmen können. Wie in den Fig. 1, 5 und 7 gezeigt, wird eine Schnecke 66 taktmäßig von der Mitnehmerkette 61 über ein Kettenrad 69, eine Welle 70, Kegelräder 71, 72, eine Welle 73 sowie von einem Zahnriemen 74 angetrieben.

## Patentansprüche

1. Vorrichtung zum Öffnen und gespreizten Übergeben von über eine erste Bandleitung (13, 14) zugeführten Falzprodukten (1) mit einer Einrichtung zum Einführen von Trennelementen jeweils in den schlaufenförmigen Bereich (101) des nicht vollständig durchgefalzten Falzrückens der Falzprodukte (1), dadurch gekennzeichnet, daß die erste Bandleitung (13, 14) die Falzprodukte (1) unterschuppt einem Öffnungszylinder (100) zuführt, der rotierende, jeweils zu Gruppen zusammengefaßte, spiralförmig zur Achse (19) angeordnete Greifer (38, 39, 40, 41) aufweist, daß Verschiebungsmittel vorhanden sind, durch die die jeweils in Gruppen angeordneten Greifer (38, 39, 40, 41) seitlich nacheinander in die Schlaufe (101) des Falzprodukts (1) einfügbar sind, daß eine zweite Bandleitung (58) vorhanden ist, durch die die Falzprodukte (1) teilweise um den Öffnungszylinder (100) herumgeführt werden, daß ortsfeste Zungen (59, 60) vorhanden sind, die die Falzprodukte (1) in gespreizter Form einer Übernahmevorrichtung (64, 65) zuleiten, wobei Rückführungsmittel zur Rückführung der Verschiebungsmittel vorhanden sind, die die Greifer (38, 39, 40, 41) nacheinander durch Axialverschiebung, von der vorauslaufenden Schlaufe (101) beginnend, seitlich aus den Falzprodukten (1) zurückziehen.

2. Vorrichtung nach Anspruch 1, dadurch gekennzeichnet, daß eine taktförmig umlaufende Vorrichtung (16) mit Balken (17) vorhanden ist, die die aus einem Falzapparat (4, 6) kommenden Falzprodukte (1) vor Erreichen des Öffnungszylinders (100) jeweils nach dem Passieren der Balken (17) an der Hinterkante anhebt, so daß jeweils das nächstfolgende Falzprodukt (1'') zur Bildung einer Unterschuppung unterhalb der Hinterkante des vorauslaufenden Falzprodukts (1'') verschoben wird.

3. Vorrichtung nach Anspruch 1 oder 2, dadurch gekennzeichnet, daß der Öffnungszylinder (100) auf einem Kreisbogen im Abstand voneinander angeordnete Anschläge (54, 55, 56) aufweist, denen die erste Bandleitung (13, 14) die Falzprodukte (1) mit einer, bezogen auf die Umfangsgeschwindigkeit des Öffnungszylinders (100), erhöhten Geschwindigkeit zuführt.

4. Vorrichtung nach einem der vorangehenden Ansprüche, dadurch gekennzeichnet, daß die Greifer (38, 39, 40, 41) L-förmig ausgebildet und auf federbelasteten, axial bewegbaren Stößeln (36, 37) angeordnet sind, die durch ortsfeste Axialkurvenscheiben (46, 47) zur zeitgerechten Erzeugung des Axialhubes verschoben werden.

5. Vorrichtung nach Anspruch 4, dadurch gekennzeichnet, daß die Stößel (36, 37) über Druckfedern (42, 43) und aufgeklemmten Haltern (44, 45) gegen die Axialkurvenscheiben (46, 47) gedrückt werden, wobei die Halter (44, 45) von geschlitzten Stiften (48) geführt sind.

6. Vorrichtung nach einem der vorangehenden Ansprüche, dadurch gekennzeichnet, daß die mit Spitzen (75) versehenen Greifer (38, 39, 40, 41) in der Weise nacheinander, von der Seite her, beginnend an der Schlaufe (101) jeweils in ein Falzprodukt (1) eindringen, daß jeder Greifer (z.B. 38) dem nachfolgenden Greifer (z.B. 39) das Falzprodukt öffnet, wobei die Greifer (38, 39, 40, 41) gemeinsam jeweils eine Bogenhälfte (8) eines Falzproduktes (1) am Öffnungszylinder (100) zusätzlich zu der teilweise um den Öffnungszylinder (100) geführten Bandleitung (58) klemmen.

7. Vorrichtung nach einem der vorangehenden Ansprüche, dadurch gekennzeichnet, daß der vorauslaufende Greifer (38) durch Axialverschiebung als erster das Falzprodukt (1) im Bereich der ortsfesten Zungen (60) freigibt, so daß dieser durch die Zungen (59, 60) auslenkbar ist und sich von den winkelförmigen Anschlägen (54, 55, 56) löst, so daß die Falzprodukte in gespreizter Form einer bewegbaren zick-zackförmigen Trägerstruktur (75) zuführbar sind.

8. Vorrichtung nach einem der vorangehenden Ansprüche, dadurch gekennzeichnet, daß die Axialkurvenscheiben (46, 47) über einen Kurventräger (49) drehbar auf der Achse (19) des Öffnungszylinders (100) abgestützt sind, daß die Achse (19) in Stützen (28, 29) gelagert ist und daß auf ihr mittels Klemmstücken (30, 31, 32) Scheiben (33, 34, 35) befestigt sind, an deren Umfang Ringe (51, 52, 53) angeordnet sind, an denen die winkelförmigen Anschläge (54, 55, 56) zur Aufnahme der vorauslaufenden Falzkanten der Falzprodukte (1) angeordnet sind.

## Claims

1. Apparatus for opening and delivering in a spread condition folded products (1) conveyed by means of a first belt conveyor (13, 14) with a device for introducing separating elements respectively into the loop-shaped region (101) of the incompletely-folded folded spine of the folded products (1), characterised in that the first belt conveyor (13, 14) feeds the folded products (1), lying overlapped one below the other, to an opening cylinder (100), which has rotating grippers (38, 39, 40, 41) combined respectively to form groups and arranged in a spiral with respect to the axis (19), in that shift means are available by means of which the grippers (38, 39, 40, 41) respectively arranged in groups can be inserted laterally one after the other into the loop (101) of the folded product (1), in that there is a second belt conveyor (58) by means of which the folded products (1) are partially guided about the opening cylinder (100), in that there are fixed tongues (59, 60) which convey the folded products (1) in a spread condition to a take-up device (64, 65), restoring means being available for restoring the shift means which withdraw the grippers (38, 39, 40, 41) one after the other laterally out of the folded products (1) by axial displacement, starting with the leading loop (101).

2. Apparatus according to claim 1, characterised in that there is present a device (16) with bars (17), circulating at regular intervals, which lifts the respective folded products (1) at the rear edge as they come out of a folding apparatus (4, 6) before they reach the opening cylinder (100) after passing the bar (17), so that the next respective folded product (1'') is displaced to form an overlapping feed below the rear edge of the leading folded product (1'').

3. Apparatus according to claim 1 or 2, characterised in that the opening cylinder (100) has stops (54, 55, 56) spaced apart on an arc, to which stops the first conveyor belt (13, 14) conveys the folded products (1) at an increased speed with respect to the circumferential speed of the opening cylinder (100).

4. Apparatus according to one of the preceding claims, characterised in that the grippers (38, 39, 40, 41) are L-shaped and are arranged on spring-loaded axially movable push rods (36, 37) which are displaced by fixed axial cam discs (46, 47) for the synchronised production of the axial stroke.

5. Apparatus according to claim 4, characterised in that the push rods (36, 37) are pressed by means of compression springs (42, 43) and clamped holders (44, 45) against the axial cam discs (46, 47), the holders (44, 45) being guided by slotted pins (48).

6. Apparatus according to one of the preceding claims, characterised in that the grippers (38, 39, 40, 41) provided with tips (75) penetrate respectively one after the other into a folded product (1) from the side, starting at the loop (101) in such a way that each gripper (e.g. 38) opens the folded product for the succeeding gripper, the grippers (38, 39, 40, 41) together clamping respectively half a sheet (8) of a folded product (1) on the opening cylinder (100) additionally to the conveyor belt (58) guided partially round the opening cylinder (100).

7. Apparatus according to one of the preceding claims, characterised in that by axial displacement the leading gripper (38) is the first to release the folded product (1) in the region of the fixed tongues (60) so that this gripper can be deflected out by the tongues (59, 60) and is released from the angular stops (54, 55, 56) so that the folded products can be delivered in a spread condition to a movable zig-zag- shaped carrier structure (75).

8. Apparatus according to one of the preceding claims, characterised in that the axial cam discs (46, 47) are supported rotatably by means of a cam carrier (49) on the shaft (19) of the opening cylinder (100), in that the shaft (19) is mounted in supports (28, 29) and in that discs (33, 34, 35) are secured on it by means of clamping pieces (30, 31, 32), on the circumference of which discs rings (51, 52, 53) are arranged on which the angular stops (54, 55, 56) are arranged to receive the leading folded edges of the folded products (1).

## Revendications

1. Dispositif servant à ouvrir des produits pliés (1) acheminés au moyen d'un transporteur à bandes (13, 14) et à les transférer à l'état ouvert, comprenant un dispositif servant à introduire des éléments séparateurs dans la région en forme de bande du dos du pli qui n'est pas entièrement plié, caractérisé en ce que le premier transporteur à bandes (13, 14) achemine les produits pliés (1), sous la forme mise en écailles par dessous, à un cylindre d'ouverture (100) qui présente des griffes tournantes (38, 39, 40, 41) assemblées en groupes, disposées en spirale par rapport à l'axe (19), en ce qu'il est prévu des moyens de translation sous l'action desquels les griffes (38, 39, 40, 41) disposées par groupes peuvent être engagées latéralement l'une après l'autre dans la boucle (101) du produit plié (1), en ce qu'il est prévu un deuxième transporteur à bandes (58) sous l'action duquel les produits pliés (1) sont entraînés sur une partie de la circonférence du cylindre d'ouverture (100), en ce qu'il est prévu des languettes fixes (59, 60) qui acheminent les produits pliés (1) à l'état ouvert à un dispositif de transfert (64, 65), cependant qu'il est prévu des moyens de rappel pour le rappel des moyens de translation, qui rétractent les griffes (38, 39, 40, 41) latéralement hors des produits pliés (1), l'une après l'autre, par translation axiale, en commençant par la bouche avant (101).

2. Dispositif selon la revendication 1, caractérisé en ce qu'il est prévu un dispositif (16) tournant en synchronisme muni de barrettes (17) qui soulèvent à leur bord arrière les produits pliés (1) arrivant d'une plieuse (4, 6) avant qu'ils n'atteignent le cylindre d'ouverture (100) après avoir franchi les barrettes (17), de sorte que le produit plié (1'') immédiatement suivant est poussé au-dessous du bord arrière du produit plié (1'') précédent pour former une mise en écailles par dessous.

3. Dispositif selon la revendication 1 ou 2, caractérisé en ce que le cylindre d'ouverture (100) présente des butées (54, 55, 56) disposées sur un arc de cercle, à un certain écartement mutuel, auxquelles le premier transporteur à bandes (13, 14) achemine les produits pliés (1) avec une vitesse supérieure à la vitesse circonférentielle du cylindre d'ouverture (100).

4. Dispositif selon une des revendications précédentes, caractérisé en ce que les griffes (38, 39, 40, 41) sont en forme de L et montées sur des poussoirs (36, 37) chargés par ressort, mobiles dans la direction axiale, qui sont poussés par des cames disques axiales (46, 47) disposées en un point fixe, pour produire la course axiale en temps voulu.

5. Dispositif selon la revendication 4, caractérisé en ce que les poussoirs (36, 37) sont pressés par des ressorts de compression (42, 43) et des appuis (44, 45) bloqués sur ces poussoirs, contre des cames disques axiales (46, 47), les appuis (44, 45) étant guidés par des chevililes fendues (48).

6. Dispositif selon une des revendications précédentes, caractérisé en ce que les griffes (38, 39, 40, 41) munies de pointes (75) s'engagent l'une après l'autre, par le côté, en commençant au niveau de la boucle (101) dans un produit plié (1) de telle manière que chaque griffe (par exemple 38) ouvre le produit plié pour la griffe suivante (par exemple 39), les griffes (38, 39, 40, 41) serrant conjointement une demi-feuille (8) d'un produit plié (1) sur le cylindre d'ouverture (100) en supplément de l'action du transporteur à bandes (58) qui circule sur une partie de la circonférence du cylindre d'ouverture (100).

7. Dispositif selon une des revendications précédentes, caractérisé en ce que, par déplacement axial, la griffe précédente (38) libère la première le produit plié (1) dans la région des languettes fixes (60), de sorte que ce produit peut être dévié par les languettes (59, 60), et se dégagent des butées coudées (54, 55, 56), et que les produits pliés peuvent ainsi être amenés à l'état ouvert à une structure porteuse mobile en paravent (75).

8. Dispositif selon une des revendications précédentes, caractérisé en ce que les cames disques axiales (46, 47) sont montés rotatifs sur l'axe (19) du cylindre d'ouverture (100) par l'intermédiaire d'un support de cames (49), en ce que l'axe (19) est monté dans des supports (28, 29) et en ce que, sur cet axe, sont fixés, au moyen de pièces de serrage (30, 31, 32), des disques (33, 34, 35) sur la périphérie desquels sont agencés des anneaux (51, 52, 53) sur lesquels sont agencées les butées coudées (54, 55, 56) destinées à recevoir les bords pliés avant des produits pliés.
